# EUROPÄISCHE PATENTSCHRIFT

(11) **EP 1 737 614 B1**
(45) Veröffentlichungstag und Bekanntmachung des Hinweises auf die Patenterteilung: **22.12.2010**
(21) Anmeldenummer: 05716758.7
(22) Anmeldetag: 21.02.2005
(51) Int. Cl.: B24B 23/04, B25F 5/02

(54) **Handgeführte Schleifmaschine**
Hand-guided grinding machine
Machine à rectifier guidée à la main

(30) Priorität: 01.04.2004 DE 102004016015
(43) Veröffentlichungstag der Anmeldung: 03.01.2007
(73) Patentinhaber: ROBERT BOSCH GMBH, 70442 Stuttgart (DE)
(72) Erfinder: WUENSCH, Steffen, 71088 Holzgerlingen (DE)
(86) Internationale Anmeldenummer: PCT/EP2005/050746
(87) Internationale Veröffentlichungsnummer: WO 2005/108010

(56) Entgegenhaltungen:
- EP-A- 0 232 761
- EP-A- 0 610 801
- WO-A-02/053321
- WO-A-2004/049886
- GB-A- 2 380 440
- US-A- 4 005 502
- US-A- 4 625 462
- US-A- 5 533 843
- US-A- 5 716 263
- US-A1- 2002 134 811
- US-A1- 2003 041 717
- US-A1- 2003 167 585

## Beschreibung

### Stand der Technik

Die Erfindung geht aus von einer handgeführten Schleifmaschine, einer Schleifmaschinen-Halteeinheit sowie einem Schleifmaschinen-Gehäuse nach den Oberbegriffen der unabhängigen Ansprüche.

Handgeführte Schleifmaschinen wie Schwingschleifer oder Deltaschleifer sind bekannt. Derartige Geräte weisen ein hohes Gewicht und teilweise einen hohen Schwerpunkt auf, was die Handhabung der Schleifmaschine erschwert.

Aus der WO 02/053321 A1 ist eine Schleifmaschine mit einem Gehäuse und einer deltaförmigen Schleifplatte bekannt, bei der das Gehäuse eine Ausdehnung aufweist, die im Wesentlichen auf eine Grundfläche der Schleifplatte beschränkt ist. Die Schleifplatte weist eine Symmetrieachse auf, die ausgehend von einer Spitze der Schleifplatte zu einem stumpfen Ende der Schleifplatte verläuft. Auf dieser Symmetrieachse ist, im Bereich des spitzen Endes der Schleifplatte, eine Lagerstelle für einen Schleifantrieb angeordnet.

### Vorteile der Erfindung

Die Erfindung geht aus von einer handgeführten Schleifmaschine mit einem Gehäuse, das in seiner Ausdehnung im Wesentlichen auf eine Grundfläche der Schleifplatte beschränkt ist und zur Aufnahme einer Akkumulatoreinheit vorgesehen ist, wobei die Schleifplatte eine durch deren Massenmittelpunkt verlaufende Symmetrieachse aufweist, auf welcher eine Lagerstelle der Schleifplatte für einen Schleifantrieb angeordnet ist, wobei die Symmetrieachse ausgehend von einer Spitze der Schleifplatte zu einem stumpfen Ende der Schleifplatte verläuft, wobei die Schleifplatte deltaförmig ausgebildet ist.

Es wird vorgeschlagen, die Lagerstelle des Schleifplatte zwischen dem Massenmittelpunkt und dem stumpfen Ende der Schleifplatte anzuordnen.

Bevorzugt weist das Gehäuse eine Aufnahmevorrichtung für eine Akkumulatoreinheit mit einem oder mehreren Akkumulatoren auf. Bevorzugt sind in dem Gehäuse wenigstens ein Motor, ein Schleifantrieb für eine Schleifplatte, die Akkumulatoreinheit sowie eine Elektronikeinheit angeordnet, wodurch eine sehr kompakte und gut handhabbare Schleifmaschine geschaffen wird. Zur guten Handhabung trägt ein tief liegender Schwerpunkt der Schleifmaschine bei. Verglichen mit der kompakten Gehäusegröße ist die verfügbare Schleiffläche groß. Durch eine geeignete Abstimmung der Komponenten wie Motor und Akkumulatoreinheit sowie Schleifklotz kann eine hohe Leistung bei geringem Gewicht erreicht werden. Günstig ist, die Akkumulatoren parallel zueinander und parallel oder in einem kleinen Winkel gegenüber der Schleifplatte anzuordnen. Der Motor ist vorzugsweise ein Gleichspannungs-Motor mit einer Betriebsspannung zwischen typischerweise 7,2 Volt und 14,4 Volt. Optional kann die Schleifmaschine auch für Netzspannungsbetrieb ausgebildet sein. Besonders vorteilhaft für eine handliche Schleifmaschine ist, diese im Akkubetrieb zu betreiben, da dann deren Betrieb nicht durch nachzuführende Kabel gestört wird und der Bediener ungestört arbeiten kann. Ebenso wird das Gewicht von Transformator und Kabel eingespart, was die Handhabung und das Gewicht weiter verbessert.

Günstig für einen flexiblen Einsatz ist, die Schleifmaschine so auszugestalten, dass wahlweise mit Netzbetrieb oder Akkumulatorenbetrieb gearbeitet werden kann.

Eine besonders kompakte Bauweise kann bei hoher Schleifleistung beibehalten werden, wenn als Akkumulatoren für die Akkumulatoreinheit Lithium-Ionen-Zellen verwendet werden. Ein günstiges Verhältnis zwischen Anordnung und Anzahl der Akkuzellen in der Akkumulatoreinheit und deren Ausgangsleistung ist die Verwendung der Lithium-Ionen-Zellen umfassenden Akkumulatoreinheit mit einer Ausgangsspannung im Bereich von 7,2 Volt. Ist eine besonders hohe Schleifleistung im Akkubetrieb gefordert, ist die Verwendung der Lithium-Ionen-Zellen-Akkumulatoreinheit mit einer Ausgangsleistung von 10,8 Volt günstig.

Besonders handlich kann die Schleifmaschine ausgebildet werden, wenn das Gehäuse in seiner Gehäuseerstreckung senkrecht zur Grundfläche höchstens so groß ist wie seine Längserstreckung entlang der Grundfläche. Dadurch liegt der Schwerpunkt vorteilhaft tief in der Nähe der Schleifplatte. Vorzugsweise weist die Schleifplatte eine Spitze auf, wodurch eine gute Ecken- und Kantengängigkeit erreicht wird. Besonders vorteilhaft ist die Schleifplatte deltaförmig oder aus zwei mit ihrem stumpfen Ende aneinander grenzenden deltaförmigen Flächen ausgebildet.

Ist die Schleifplatte einstückig mit ihrem Lagerflansch, mit Schwingfüßen sowie deren gehäuseseitiger Aufnahme ausgebildet, kann diese besonders kostengünstig gefertigt und deren Montage vereinfacht werden.

Ein gutes Verhältnis von Schleifleistung, Handlichkeit, Gewicht und Kosten ergibt sich in einer bevorzugten Ausgestaltung, wenn bei bevorzugten mittleren Betriebsspannungen der Motor senkrecht zur Schleifplatte angeordnet ist. Bei einer vorteilhaften Betriebsspannung um etwa 7 Volt ist die Bauhöhe des Motors relativ klein, so dass der Motor senkrecht in das niedrige Gehäuse der Schleifmaschine eingebaut werden kann. Im Bereich der genannten Betriebsspannung ergibt sich eine günstige Schleifleistung in Form einer maximalen Schleifdauer mit einer einzigen Akkumulatorladung bei vertretbarer Motor-und Akkumulatorgröße, was auch ein günstiges Gewicht dieser Komponenten ermöglicht. Eine Platz sparende Anordnung ergibt sich bei senkrecht stehendem Motor, wenn eine Elektronikeinheit mit einer Flachseite parallel zur Schleifplatte angeordnet ist.

Günstig für das Gewicht ist ebenfalls, einen mit der Schleifplatte verbundenen Schleifklotz zur Aufnahme einer Schleifscheibe aus einem Elastomer, beispielsweise Gummi oder Gummischaum, auszubilden. Optional kann auch Kork verwendet werden. Ferner kann bei senkrecht eingebautem Motor ein kostengünstiges als Stirnradgetriebe ausgebildetes Getriebe eingesetzt werden. Durch das Getriebe kann eine Lagerbelastung der Schleifplatte herabgesetzt werden.

Um den Motor einerseits in einem vorteilhaften Wirkungsgradbereich betreiben zu können, andererseits eine Schwingzahl von nur unwesentlich über 10 000/min zuzulassen, weist das Getriebe sinnvollerweise eine Übersetzung von höchstens i=3, besonders bevorzugt um i=2, auf. Die dadurch erzielte Motordrehzahl von etwa 20 000/min liegt in einem für derartige Motoren günstigen Drehzahlbereich.

Wird eine höhere Schleifleistung gefordert, ist es vorteilhaft, in einer weiteren bevorzugten Ausgestaltung einen Motor parallel zur Schleifplatte anzuordnen. Dadurch kann ein größerer und leistungsfähigerer Motor sowie eine Akkumulatoreinheit mit größerer Kapazität verwendet werden. Günstig ist dann auch, eine Elektronikeinheit mit einer Flachseite senkrecht zur Schleifplatte anzuordnen. Zweckmäßigerweise ist ein Getriebe zwischen Motor und dem Schleifantrieb dann als Kegelgetriebe ausgebildet.

In einer günstigen Weiterbildung der Erfindung weist das Gehäuse einen Elektroanschluss zum Anschließen eines Ladegeräts auf. Dann kann bei entleerter Akkumulatoreinheit diese im Gehäuse verbleiben und aufgeladen werden.

Ein Betrieb der Schleifmaschine kann auch bei entladener Akkumulatoreinheit ermöglicht werden, wenn der - Elektroanschluss dazu vorgesehen ist, zumindest in einem Betriebsmodus eine Betriebsstromversorgung zu gewährleisten. Dazu kann der Elektroanschluss wahlweise an ein Ladegerät oder an en Netzkabel anschließbar sein und besonders vorteilhaft eine Schaltvorrichtung umfassen, die das Schleifgerät bei eingestecktem Netzkabel automatisch in einen Betriebsmodus schaltet, in dem die Schleifmaschine den Betriebsstrom aus einen Stromnetz bezieht. Ferner ist es denkbar, das ein zum Aufladen der Akkumulatoreinheit geeigneter Transformator im Gehäuse integriert ist, so dass die Akkumulatoreinheit sich bei angeschlossenem Netzkabel automatisch auflädt.

Bevorzugt ist das Schleifmaschinen-Gehäuse zum Einhäusen zumindest eines Motors, eines Schleifantriebs für eine Schleifplatte sowie einer Elektronikeinheit vorgesehen, mit einer Grundfläche zum Verbinden mit einer Schleifplatte, deren Längserstreckung mindestens so groß ist wie eine Gehäuseerstreckung senkrecht zur Grundfläche und die eine Aufnahmevorrichtung für eine Akkumulatoreinheit aufweist. Dies ergibt ein kompaktes, handliches und formschönes Gehäuse, insbesondere wenn die Akkumulatoreinheit Lithium-Ionen-Zellen umfasst.

In einer vorteilhaften Ausgestaltung ist das Schleifmaschinen-Gehäuse in eine erste und eine zweite Gehäusehalbschale geteilt, wobei Mittel zum Haltern eines Motors und/oder einer Elektronikeinheit und/oder der Akkumulatoreinheit und/oder eines Getriebes und/oder eines Schleifantriebs für eine Schleifplatte vorgesehen sind, welche in eine oder beide Gehäusehalbschalen eingelegt werden. Dies vereinfacht einen Zusammenbau der Schleifmaschine. Zwischen elektrischen und mechanischen Bauteilen ist im Schleifmaschinen-Gehäuse zweckmäßigerweise eine Staubabdichtung vorgesehen.

### Zeichnung

Weitere Vorteile ergeben sich aus der folgenden Zeichnungsbeschreibung. In den Zeichnungen 1-2, 5b, 6 und 7 sind Ausführungsbeispiele der Erfindung dargestellt. Die ergänzenden Zeichnungen 3, 4, 5a, 5c, 5d und 8 zeigen weitere Beispiele von nicht erfindungsgemäßen Ausführungen, die das Verständnis der Erfindung erleichtern.

Es zeigen:
- Fig. 1: eine Gesamtansicht einer bevorzugten Schleif- maschine,
- Fig. 2: eine Ansicht der Schleifmaschine mit aufge- schnittenem Gehäuse mit einer ersten bevorzug- ten Ausgestaltung mit senkrecht zu einer Schleifplatte angeordnetem Motor und einem Schleifplatten-Antrieb zwischen Motor und Ak- kumulator,
- Fig. 3: einen Querschnitt durch eine Schleifmaschine mit senkrecht zur Schleifplatte angeordnetem Motor und Motor und Akkumulator neben einem Schleifplatten-Antrieb,
- Fig. 4: eine Ansicht einer alternativen Schleifmaschi- ne mit aufgeschnittenem Gehäuse mit einer er- sten bevorzugten Ausgestaltung mit parallel zur Schleifplatte angeordnetem Motor,
- Fig. 5 a, b, c, d: vier Varianten zur Lagerung einer Schleifplatte,
- Fig. 6 a, b: eine Aufsicht auf eine bevorzugte Schleif- platte von schräg unten (a) und eine Aufsicht auf die Schleifplatte von oben (b),
- Fig. 7 a, b: eine Aufsicht auf ein Gehäuse mit geteilter Kunststoffschale (a) und eine Ansicht des Ge- häuses von hinten (b) und
- Fig. 8: eine Aufsicht auf eine nicht erfindungsgemäße Schleifma- schinen-Halteeinheit mit Ladegerät und einge- setzter Schleifmaschine.

### Beschreibung der Ausführungsbeispiele

In den Figuren sind im Wesentlichen gleich bleibende Teile grundsätzlich mit den gleichen Bezugszeichen beziffert. Eine Ansicht einer bevorzugten handgeführten Schleifmaschine 10 ist in Figur 1 zu sehen. Die Schleifmaschine 10 weist ein relativ flaches Gehäuse 12 auf, das über einer Schleifplatte 30 sitzt. An deren Unterseite ist ein Schleifklotz 60 angeordnet, der mit einem Schleifpapier 62 bezogen ist. Vorzugsweise ist der Schleifklotz 60 aus Zellgummi gebildet. Das Gehäuse 12 ist in seiner Ausdehnung im Wesentlichen auf eine Grundfläche 38 der Schleifplatte 30 beschränkt. Über einer Grundfläche 46 des Gehäuses 12 sind im Wesentlichen alle Komponenten der Schleifmaschine 10 angeordnet, die sich innerhalb des Gehäuses 12 befinden. Das Gehäuse 12 ist in seiner Gehäuseerstreckung 26 senkrecht zur Grundfläche 38 höchstens so groß wie seine maximale Längserstreckung 24 entlang der Grundfläche 38. Im oberen Bereich zeigt das Gehäuse 12 an einem stumpfen Ende 74 der Schleifplatte 30 eine Einbuchtung, wobei sich das Gehäuse 12 nach oben wieder verbreitert, so dass die Schleifmaschine 10 gut und sicher in der Hand eines Bedieners zu führen ist. Das Gehäuse 12 weist an seiner Stirnseite ein Schaltmittel 20 auf, beispielsweise eine Schalttaste, einen Schiebeschalter oder dergleichen, mit dem ein nicht dargestellter Motor der Schleifmaschine 10 eingeschaltet und ausgeschaltet werden kann.

Figur 2 zeigt eine Ansicht einer bevorzugten Schleifmaschine 10 mit aufgeschnittenem Gehäuse 12. In dem Gehäuse 12 ist ein Motor 14, ein Schleifantrieb 16 für eine Schleifplatte 30 und eine Elektronikeinheit 18 angeordnet. Die Schleifplatte 30 ist an ihrer Unterseite mit einem Schleifklotz 60 verbunden, der mit einem Schleifblatt 62 versehen ist. Der Motor 14 ist senkrecht zur Schleifplatte 30 ausgerichtet und treibt den Schleifantrieb 16 über ein als Stirnradgetriebe ausgebildetes Getriebe 50 an. Der Schleifantrieb 16 ist auf einem Lagerflansch 32 der Schleifplatte 30 abgestützt. Der Motor 14 und der Schleifantrieb 16 mit dem Lagerflansch 32 sind zwischen mit der Schleifplatte 30 verbundenen Schwingfüßen 34 angeordnet. Die Schwingfüße 34 weisen an ihren von der Schleifplatte 30 abgewandten Enden gehäuseseitige Aufnahmen 36 auf, mit denen sie im Gehäuse 12 beweglich lagern. Dabei ist der Lagerflansch 32 rechts von einem Massenmittelpunkt der Schleifplatte 30 angeordnet und befindet sich zwischen dem Motor 14 und einer Akkumulatoreinheit 28.

An der Vorderseite und Rückseite des Gehäuses 12 und auch seitlich sind Einbuchtungen in dessen jeweiligen Stirnflächen vorgesehen, so dass die Schleifmaschine 10 mit einer Hand oder auch mit beiden Händen eines Bedieners komfortabel geführt werden kann.

Eine Elektronikeinheit 18, insbesondere eine mit elektrischen Bausteinen bestückte Platine, ist mit einer Flachseite 58 parallel zur Schleifplatte 30 angeordnet.

Oberhalb der Elektronikeinheit 18 und neben dem Getriebe 50 ist eine Akkumulatoreinheit 28 bestehend aus zwei parallel angeordneten Akkumulatoren angeordnet, die ungefähr parallel zur Schleifplatte 30 liegen. Günstig sind zwei Akkumulatoren mit einer Gesamtspannung von 7,2 Volt. Die Akkumulatoreinheit 28 ist über nicht näher dargestellte Kabel und Stecker zum Zwecke des Austauschs im Reparaturfall mit der Elektronikeinheit 18 verbunden, können aber auch über eine Feder-Kontakt-Verbindung, ähnlich wie bei Taschenlampen und dergleichen, elektrisch kontaktiert sein. Im Bedarfsfall kann die Akkumulatoreinheit 28 einfach ausgetauscht werden. Vorzugsweise ist die Akkumulatoreinheit 28 eine Lithium-Ionen-Zellen-Akkumulatoreinheit.

An der Rückseite des Gehäuses 12 ist ein mit der Elektronikeinheit 18 verbundener Elektroanschluss 56 in Form einer Kupplungsdose zum Verbinden mit einem nicht dargestellten Ladegerät zum Laden der Akkumulatoreinheit 28 vorgesehen. Weiterhin kann eine Ladeanzeige am Gehäuse 12 vorgesehen sein, die sich an einer für einen Bediener günstigen Stelle möglichst in der Nähe der Elektronikeinheit 18 befindet. Vorzugsweise ist hierzu eine zweifarbige Leuchtdiodeneinheit vorgesehen, welche in einer ersten Farbe, z.B. Orange, den Ladebedarf und in einer zweiten Farbe, z.B. Grün, einen abgeschlossenen Ladevorgang signalisiert. Beim Einschalten der Schleifmaschine 10 erlischt die Leuchtdiodeneinheit zweckmäβigerweise.

Das Gehäuse 12 ist aus zwei Gehäusehalbschalen gebildet, von denen in Figur 2 nur eine Gehäusehalbschale 40 dargestellt ist. Innerhalb des Gehäuses 12 sind Halterungen vorgesehen, in die die Komponenten im Inneren des Gehäuses 12 eingelegt werden können. An seiner Rückseite weist das Gehäuse 12 eine Entnahmemöglichkeit für die Akkumulatoreinheit 28 auf.

Figur 3 zeigt einen Querschnitt durch eine nicht erfindungsgemäße Schleifmaschine 10, bei der ein Schleifantrieb 16 seitlich eines Motors 14 so angeordnet ist, dass der Schleifantrieb 16 links von einem Massenmittelpunkt der Schleifplatte 30 angeordnet ist. Dabei befinden sich Motor 14 und Akkumulatoreinheit 28 beide auf einer einzigen Seite des Schleifantriebs 16.

Figur 4 zeigt eine Ansicht einer nicht erfindungsgemäßen Schleifmaschine 10 mit geöffnetem Gehäuse 12, bei der ein Motor 14 liegend angeordnet und mit einem als Kegelgetriebe ausgebildeten Getriebe 52 einen Schleifantrieb 16 einer Schleifplatte 30 antreibt, der links von einem Massenmittelpunkt der Schleifplatte 30 angeordnet ist. Bezüglich gleich bleibender Merkmale und Funktionen kann auf die Beschreibung zum Ausführungsbeispiel in den Figuren 2 und 3 verwiesen werden. Diese Anordnung ist für höhere Schleifleistungen geeignet, bei denen der Motor 14 eine höhere Leistung erbringen muss und eine leistungsstärkere Akkumulatoreinheit 28 notwendig ist, wobei deren Baugröße entsprechend zunimmt. Das Gehäuse 12 weist an seiner vorderen Stirnseite ein Schaltmittel 20 auf, welches über eine Schaltstange 22 einen als Druckschalter ausgebildeten Schalter einer Elektronikeinheit 18 betätigt. Die Akkumulatoreinheit 28 liegt über der Schaltstange 22 und ist in einem kleinen Winkel gegenüber der Schleifplatte 30 angestellt.

Die Schleifplatte 30 ist vorzugsweise mit einer Spitze 70 und insbesondere deltaförmig ausgebildet. Hinsichtlich einer Zuordnung einer Lagerstelle 76 für einen ein Lager der Schleifplatte 30 bildenden Lagerflansch 32 sind grundsätzlich drei Varianten möglich, sofern sich der Schleifantrieb 16 auf einer Symmetrieachse 72 der Schleifplatte 30 befindet. Die Varianten sind in den Figuren 5 a, b, c, d dargestellt, wobei die erfindungsgemäße Variante in Figur 5b dargestellt ist.

Ausgehend von der Spitze 70, von der die Symmetrieachse 72 der Schleifplatte 30 ausgeht, kann die Lagerstelle 76 zwischen der Spitze 70 und einem Massenmittelpunkt 78 liegen (Figur 5 a). In der erfindungsgemäßen Ausführung liegt die Lagerstelle 76 zwischen dem Massenmittelpunkt 78 und einem stumpfen Ende 74 der Schleifplatte 30 (Figur 5 b). Bei diesen Ausführungen beschreibt jeder Punkt der Schleifplatte 30 bzw. jedes Schleifkorn eines mit dieser verbundenen Schleifblatts, eine eigene individuelle Bahnkurve. Die Bewegungen der Schleifkörner sind überwiegend elliptisch, wobei die Größe der Ellipsen mit der Entfernung zum Schleifantrieb 16 (Figur 3) zunimmt. Aber auch das Verhältnis ihrer Halbachsen ändert sich ständig. Ihr größtes Verhältnis ist an der Peripherie der Schleifplatte 30 zu finden. Bei der Anordnung nach Figur 5 a bewegt sich die Spitze 70 der

Schleifplatte 30 auf einer elliptischen Bahn, die mit ihren großen Halbachsen quer zur Symmetrieachse 72 der Schleifplatte 30 liegt. Bei der erfindungsgemäßen Anordnung nach Figur 5b bewegt sich die Spitze 70 in Richtung der Symmetrieachse 72. Beide Ausführungen haben den Vorteil, dass die in jedem Punkt der Schleifplatte 30 unterschiedlichen Bewegungen ein sehr gutes Schliffbild erzeugen. Die erfindungsgemäße Anordnung nach Figur 5b hat noch den besonderen Vorteil, dass die in Richtung der Symmetrieachse 72 liegende Ellipse sehr gute Voraussetzungen bietet, um in Ecken zu schleifen.

Eine weitere mögliche Anordnung in Figur 5c zeigt eine nicht erfindungsgemäße Lagerung der Schleifplatte 30 im Massenmittelpunkt 78 und stellt einen günstigen Kompromiss zwischen Bewegungsbahnen von Schleifkörnern und positiven Aspekten hinsichtlich einer Auswuchtbarkeit der Schleifplatte 30 dar. Die Bewegungsbahnen der Schleifkörner sind an jeder Stelle der Schleifplatte 30 einem Kreis angenähert und ermöglichen ein vibrationsarmes Arbeiten. Zusätzlich entspricht dies einer üblichen Ausbildung der Schleifplatte 30.

Bei der ebenfalls nicht erfindungsgemäßen Anordnung in Figur 5d liegt der Schleifantrieb 16 im Massenmittelpunkt 78 einer zweiachs-symmetrischen Schleifplatte 30, bei der zwei deltaförmige Schleifblätter an ihrem jeweiligen stumpfen Ende 74 zusammengefügt sind und deren Symmetrieachse 72 zwei Spitzen 70, 54 verbindet. Mit dieser Ausgestaltung ist eine besonders gute Ecken- und Kantengängigkeit der Schleifmaschine 10 ebenso möglich wie eine gute Handhabbarkeit sowie eine gute Nutzung der zwei symmetrisch angebrachten Deltaschleifblätter. Die Anordnung lässt sich gut und einfach auswuchten. Eine günstige Anordnung von Schwingfüßen 34 sowie deren Anzahl lässt sich mit einem üblichen Kräfte-Berechnungsprogramm berechnen.

Die Figuren 6a, b zeigen eine bevorzugte Schleifplatte 30. Die Schleifplatte 30 ist einstückig mit ihrem Lagerflansch 32, mit Schwingfüßen 34 sowie deren gehäuseseitiger Aufnahme 36 ausgebildet. An ihrer Unterseite ist die Schleifplatte 30 mit einer Gitterstruktur versehen, die ein geringes Gewicht bei maximaler Versteifung mit sich bringt (Figur 6 a). Auf ihrer Oberseite ist die Schleifplatte 30 glatt ausgebildet, wobei Schwingfüße 34 entlang einer von einer Spitze 70 ausgehenden Symmetrieachse 72 zu beiden Seiten des Lagerflanschs 32 angeordnet sind (Figur 6 a).

Die Figuren 7a, b zeigen eine Aufsicht und eine Rückansicht der Schleifmaschine 10. Deutlich ist in Figur 7 a zu erkennen, dass das Gehäuse 10 in zwei mit einer Naht 44 verbundenen Gehäusehalbschalen 40, 42 geteilt ist. Bevorzugt sind die Gehäusehalbschalen 40, 42 als Kunststoffhalbschalen ausgebildet. In der Ansicht von oben ist zu erkennen, dass die Ausdehnung des Gehäuses 12 im Wesentlichen auf eine Grundfläche 38 einer Schleifplatte 30 beschränkt ist. Lediglich an ihrem stumpfen Ende 74 ragt das Gehäuse 12 geringfügig über die Grundfläche 38 hinaus. Die Rückansicht (Figur 4b) lässt eine gedrungene Gehäuseform erkennen mit seitlichen Einbuchtungen, die eine gute Griffigkeit der Schleifmaschine 10 in der Hand eines Bedieners ermöglichen.

Ferner ist ein Ladegerät 88 vorgesehen (Figur 8), welches beispielsweise als kostengünstiger Stundenlader mit einem üblichen Ladestrom zwischen 200 mA bis 300 mA ausgeführt ist, und das zum Adaptieren an eine Wandsteckdose ausgebildet ist.

Weiterhin ist in Figur 8 eine nicht erfindungsgemäße Schleifmaschinen-Halteeinheit 80 vorgesehen, in welche die Schleifmaschine 10 zum Aufbewahren, zum Laden und/oder zum Ablegen während Schleifpausen eingehängt oder eingeschoben werden kann. Die Schleifmaschinen-Halteeinheit 80 umfasst das Ladegerät 88 und weist ein Kabel 86 zum Anschluss des Ladegeräts 88 an ein Stromnetz auf, so dass bei einem Anbringen der Schleifmaschine 10 in der Schleifmaschinen-Halteeinheit 80 automatisch ein Aufladen der Akkumulatoreinheit 28 der Schleifmaschine 10, etwa über einen Ladeanschluss 82, erfolgt. Die Schleifmaschinen-Halteeinheit 80 kann zweckmäßigerweise auch als Behältnis für Schleifzubehör, z.B. Schleifblätter, Verwendung finden. Hierzu ist ein Aufnahmemittel 84 vorgesehen.

Wird in den Elektroanschluss 56 ein hier nicht dargestelltes Netzkabel eingesteckt, schaltet die Schleifmaschine 10 automatisch in einen Netz-Betriebsmodus um, in dem eine Betriebsstromversorgung durch eine Netzspannung und durch den Elektroanschluss 56 gewährleistet ist und in dem die Akkumulatoreinheit 28 abgekoppelt ist.

## Patentansprüche

1. Handgeführte Schleifmaschine mit einem Gehäuse (12) und einer Schleifplatte (30), wobei das Gehäuse (12) in seiner Ausdehnung im Wesentlichen auf eine Grundfläche (38) der Schleifplatte (30) beschränkt ist und zur Aufnahme einer Akkumulatoreinheit (28) vorgesehen ist, wobei die Schleifplatte (30) eine durch deren Massenmittelpunkt (78) verlaufende Symmetrieachse (72) aufweist, auf welcher eine Lagerstelle (76) der Schleifplatte (30) für einen Schleifantrieb (16) angeordnet ist, wobei die Symmetrieachse (72) ausgehend von einer Spitze (70) der Schleifplatte (30) zu einem stumpfen Ende (74) der Schleifplatte (30) verläuft, wobei die Schleifplatte (30) deltaförmig ausgebildet ist, **dadurch gekennzeichnet, dass** die Lagerstelle (76) der Schleifplatte (30) zwischen dem Massenmittelpunkt (78) und dem stumpfen Ende (74) der Schleifplatte (30) angeordnet ist.

2. Schleifmaschine nach Anspruch 1, **gekennzeichnet durch** eine Akkumulatoreinheit (28), die Lithium-Ionen-Zellen aufweist.

3. Schleifmaschine nach Anspruch 1 oder 2, **dadurch gekennzeichnet, dass** das Gehäuse (12) in seiner Gehäuseerstreckung (26) senkrecht zur Grundfläche (38) höchstens so groß ist wie seine Längserstreckung (24) entlang der Grundfläche (38).

4. Schleifmaschine nach einem der vorhergehenden Ansprüche, **gekennzeichnet durch** eine Schleifplatte (30), die einstückig mit ihrem Lagerflansch (32), mit Schwingfüßen (34) sowie deren gehäuseseitiger Aufnahme (36) ausgebildet ist.

5. Schleifmaschine nach einem der vorhergehenden Ansprüche, **gekennzeichnet durch** einen Motor (14), der senkrecht zur Schleifplatte (30) angeordnet ist.

6. Schleifmaschine nach Anspruch 5, **gekennzeichnet durch** eine Elektronikeinheit (18), die mit einer Flachseite (58) parallel zur Schleifplatte (30) angeordnet ist.

7. Schleifmaschine nach einem der Ansprüche 1 bis 4, **dadurch gekennzeichnet, dass** ein Motor (14) parallel zur Schleifplatte (30) angeordnet ist.

8. Schleifmaschine nach Anspruch 7, **dadurch gekennzeichnet, dass** eine Elektronikeinheit (18) mit einer Flachseite (58) senkrecht zur Schleifplatte (30) angeordnet ist.

9. Schleifmaschine nach einem der vorhergehenden Ansprüche, **gekennzeichnet durch** ein Getriebe (50, 52), das zwischen Motor (14) und einem Schleifantrieb (16) der Schleifplatte (30) angeordnet ist und ein Übersetzungsverhältnis von höchstens 3 aufweist.

10. Schleifmaschine nach einem der vorhergehenden Ansprüche, **dadurch gekennzeichnet, dass** das Gehäuse (12) einen Elektroanschluss (56) zum Anschließen eines Ladegeräts (88) aufweist.

11. Schleifmaschine nach Anspruch 10, **dadurch gekennzeichnet, dass** der Elektroanschluss (56) dazu geeignet ist, zumindest in einem Betriebsmodus eine Betriebsstromversorgung zu gewährleisten.

12. Schleifmaschine nach einem der vorhergehenden Ansprüche, **dadurch gekennzeichnet, dass** das Gehäuse (12) zum Einhäusen zumindest des Motors (14), des Schleifantriebs (16) für die Schleifplatte (30) sowie der Elektronikeinheit (18) vorgesehen ist, wobei das Gehäuse (12) eine Grundfläche (46) zum Verbinden mit der Schleifplatte (30) aufweist, deren Längserstreckung (24) mindestens so groß ist wie eine Gehäuseerstreckung (26) senkrecht zur Grundfläche (46), wobei das Gehäuse (12) eine geteilte Kunststoffschale mit einem ersten und einem zweiten Gehäuseteil (40, 42) umfasst, in der Mittel zum Einlegen des Motors (14) und/oder der Elektronikeinheit (18) und/oder der Akkumulatoreinheit (28) und/oder eines Getriebes (50, 52) und/oder eines Schleifantriebs (16) für die Schleifplatte (30) vorgesehen sind, wobei am stumpfen Ende (74) der Schleifplatte (30) das Gehäuse (12) geringfügig über die Grundfläche (38) hinausragt.

## Claims

1. Portable sander comprising a housing (12) and a sanding plate (30), wherein the housing (12) is limited in the extent thereof substantially to a base area (38) of the sanding plate (30) and is intended for accommodating a rechargeable battery unit (28), wherein the sanding plate (30) has an axis of symmetry (72) which runs through the centre of mass (78) of said sanding plate (30) and on which a bearing point (76) of the sanding plate (30) for a sanding drive (16) is arranged, wherein the axis of symmetry (72) runs from a point (70) of the sanding plate (30) to a blunt end (74) of the sanding plate (30), wherein the sanding plate (30) is of delta-shaped design, **characterized in that** the bearing point (76) of the sanding plate (30) is arranged between the centre of mass (78) and the blunt end (74) of the sanding plate (30).

2. Sander according to Claim 1, **characterized by** a rechargeable battery unit (28) which has lithium-ion cells.

3. Sander according to Claim 1 or 2, **characterized in that** the housing (12), in the housing extent (26) thereof perpendicular to the base area (38), is at most as large as its longitudinal extent (24) along the base area (38).

4. Sander according to one of the preceding claims, **characterized by** a sanding plate (30) which is formed in one piece with its bearing flange (32), with oscillatory feet (34) and their mount (36) on the housing side.

5. Sander according to one of the preceding claims, **characterized by** a motor (14) which is arranged perpendicularly to the sanding plate (30).

6. Sander according to Claim 5, **characterized by** an electronic unit (18) which is arranged with a flat side (58) parallel to the sanding plate (30).

7. Sander according to one of Claims 1 to 4, **characterized in that** a motor (14) is arranged parallel to the sanding plate (30).

8. Sander according to Claim 7, **characterized in that** an electronic unit (18) is arranged with a flat side (58) perpendicularly to the sanding plate (30).

9. Sander according to one of the preceding claims, **characterized by** a gear unit (50, 52) which is arranged between motor (14) and a sanding drive (16) of the sanding plate (30) and has a transmission ratio of at most 3.

10. Sander according to one of the preceding claims, **characterized in that** the housing (12) has an electrical connection (56) for connecting a charger (88).

11. Sander according to Claim 10, **characterized in that** the electrical connection (56) is suitable for ensuring an operating power supply in at least one operating mode.

12. Sander according to one of the preceding claims, **characterized in that** the housing (12) is intended for housing at least the motor (14), the sanding drive (16) for the sanding plate (30), and the electronic unit (18), wherein the housing (12) has a base area (46) for connecting to the sanding plate (30), the longitudinal extent (24) of which is at least as large as a housing extent (26) perpendicular to the base area (46), wherein the housing (12) has a split plastic shell with a first and a second housing part (40, 42) in which means for inserting the motor (14) and/or the electronic unit (18) and/or the rechargeable battery unit (28) and/or a gear unit (50, 52) and/or a sanding drive (16) for the sanding plate (30) are provided, wherein the housing (12) projects slightly beyond the base area (38) at the blunt end (74) of the sanding plate (30).

## Revendications

1. Machine à rectifier guidée à la main, comprenant un boîtier (12) et une plaque à rectifier (30), le boîtier (12) étant limité dans son étendue essentiellement à une surface de base (38) de la plaque à rectifier (30) et étant prévu pour recevoir une unité d'accumulateur (28), la plaque à rectifier (30) présentant un axe de symétrie (72) s'étendant à travers son centre de masse (78), sur lequel est disposé un point de palier (76) de la plaque à rectifier (30) pour un entraînement de rectification (16), l'axe de symétrie (72) s'étendant depuis une pointe (70) de la plaque à rectifier (30) jusqu'à une extrémité arrondie (74) de la plaque à rectifier (30), la plaque à rectifier (30) étant réalisée en forme de delta, **caractérisée en ce que** le point de palier (76) de la plaque à rectifier (30) est disposé entre le centre de masse (78) et l'extrémité arrondie (74) de la plaque à rectifier (30).

2. Machine à rectifier selon la revendication 1, **caractérisée par** une unité d'accumulateur (28) qui présente des cellules à ions lithium.

3. Machine à rectifier selon la revendication 1 ou 2, **caractérisée en ce que** le boîtier (12) a une étendue de boîtier (26) perpendiculairement à la surface de base (38) qui est au maximum aussi grande que son étendue longitudinale (24) le long de la surface de base (38).

4. Machine à rectifier selon l'une quelconque des revendications précédentes, **caractérisée par** une plaque à rectifier (30) qui est réalisée d'une seule pièce avec sa bride de palier (32), avec des pieds oscillants (34) ainsi qu'avec son logement du côté du boîtier (36).

5. Machine à rectifier selon l'une quelconque des revendications précédentes, **caractérisée par** un moteur (14) qui est disposé perpendiculairement à la plaque à rectifier (30).

6. Machine à rectifier selon la revendication 5, **caractérisée par** une unité électronique (18) qui est disposée avec un côté plan (58) parallèlement à la plaque à rectifier (30).

7. Machine à rectifier selon l'une quelconque des revendications 1 à 4, **caractérisée en ce qu'**un moteur (14) est disposé parallèlement à la plaque à rectifier (30).

8. Machine à rectifier selon la revendication 7, **caractérisée en ce qu'**une unité électronique (18) est disposée avec un côté plan (58) perpendiculairement à la plaque à rectifier (30).

9. Machine à rectifier selon l'une quelconque des revendications précédentes, **caractérisée par** une transmission (50, 52) qui est disposée entre le moteur (14) et un entraînement de rectification (16) de la plaque à rectifier (30) et qui présente un rapport de transmission d'au plus 3.

10. Machine à rectifier selon l'une quelconque des revendications précédentes, **caractérisée en ce que** le boîtier (12) présente un raccord électrique (56) pour le raccordement d'un appareil de charge (88).

11. Machine à rectifier selon la revendication 10, **caractérisée en ce que** le raccordement électrique (56) est prévu pour assurer au moins en mode de fonctionnement, une alimentation en courant de travail.

12. Machine à rectifier selon l'une quelconque des revendications précédentes, **caractérisée en ce que** le boîtier (12) est prévu pour recevoir au moins le moteur (14), l'entraînement de rectification (16) pour la plaque à rectifier (30) ainsi que l'unité électronique (18), le boîtier (12) présentant une surface de base (46) destinée à être connectée à la plaque à rectifier (30), dont l'étendue longitudinale (24) est au moins aussi grande qu'une étendue du boîtier (26) perpendiculairement à la surface de base (46), le boîtier (12) comprenant une coque en plastique divisée avec une première et une deuxième partie de boîtier (40, 42), dans laquelle des moyens sont prévus pour insérer le moteur (14) et/ou l'unité électronique (18) et/ou l'unité d'accumulateur (28) et/ou une transmission (50, 52) et/ou un entraînement de rectification (16) pour la plaque à rectifier (30), le boîtier (12) dépassant légèrement au-delà de la surface de base (38) au niveau de l'extrémité arrondie (74) de la plaque à rectifier (30).
